# EUROPÄISCHE PATENTANMELDUNG

(11) **EP 0 258 667 A1**
(43) Veröffentlichungstag der Anmeldung: **09.03.1988**
(21) Anmeldenummer: 87111284.3
(22) Anmeldetag: 04.08.1987
(51) Int. Cl.: H01J 23/027

(54) **Elektronenstrahlauffänger für Laufzeitröhren**

(30) Priorität: 29.08.1986 DE 3629419
(71) Anmelder: SIEMENS AKTIENGESELLSCHAFT, 80333 München (DE)
(72) Erfinder: Hauser, Josef, Ing.grad., D-8182 Bad Wiessee (DE)

(57) **Zusammenfassung**

Die Erfindung bezieht sich auf einen Elektronenstrahlauffänger für Laufzeitröhren, insbesondere Wanderfeldröhren, mit einer oder mehreren den Elektronestrahl umgebenden, in Richtung der Elektronenstrahlachse durch Isolierkörper (8) voneinanderbeabstandeten Auffangelektroden (5, 6), die von einem elektrischen Isolationsteil (1) umgeben in einem metallischen Gehäuse (4) angeordnet sind. Bei diesem Elektronenstrahlauffänger soll auch bei hohen elektrischen Spannungen eine einwandfreie elektrische Isolation und eine optimale Ableitung der durch hohe thermische Belastung bedingten Wärme gewährleistet sein. Die Erfindung sieht hierzu vor, daß das elektrische Isolationsteil (1) aus mehreren in axialer Richtung verlaufenden länglichen Isolierteilen (2) besteht, die in eine elastische Isoliermasse (3) eingebettet sind.

Der erfindungsgemäße Elektronenstrahlauffänger findet insbesondere bei Hochleistungs-Wanderfeldröhren Anwendung.

## Beschreibung

Die Erfindung bezieht sich auf einen Elektronenstrahlauffänger gemäß dem 0berbegriff des Patentanspruchs 1.

Aus der DE-PS 24 49 890 ist ein Elektronenstrahlauffänger für Laufzeitröhren, insbesondere Wanderfeldröhren bekannt, mit mehreren den Elektronenstrahl umgebenden Auffangelektroden, die durch Isolierkörper (Distanzstücke) voneinander beabstandet sind, welche mit den von ihnen beabstandeten Auffangelektroden in fester Verbindung stehen, wobei diese Elektroden jeweils von einer Manschette mit einer im Vergleich zu den Elektroden kleinen Wärmeausdehnung umspannt sind, derart, daß die radiale Wärmeausdehnung der mit den Elektroden verbundenen Distanzstücke angepaßt ist. Dabei sind alle Teile des Elektronenstrahlauffängers an ihren Berührungsflächen miteinander verlötet.

Zudem ist es bekannt, bei einem Einstufenkollektor die im Auffänger erzeugte Verlustwärme über eine Isolierfolie (DE-PS 24 49 506) oder eine Zwischenlage aus einem hochspannungsfesten, temperaturbeständigen und flexiblen Kunstharz (DE-PS 17 66 364) an das den Auffänger umgebende Gehäuse abzuleiten.

Der Erfindung liegt die Aufgabe zugrunde, einen Elektronenstrahlauffänger zu schaffen, der sich auch bei hohen elektrischen Spannungen durch einwandfreie elektrische Isolation der Auffangelektrode(n) und durch eine optimale Ableitung der durch hohe thermische Belastung bedingten Wärme auszeichnet und der insbesondere relativ einfach herstellbar und montierbar ist.

Diese Aufgabe wird erfindungsgemäß durch einen Elektronenstrahlauffänger mit den Merkmalen des Anspruchs 1 gelöst.

Vorteilhafte Ausgestaltungen bzw. Weiterbildungen der Erfindung sind Gegenstand zusätzlicher Ansprüche.

Die mit der Erfindung erzielten Vorteile bestehen insbesondere darin, daß durch die Auswahlmöglichkeit besonders gut wärmeleitender Isolierstoffe für die Isolierteile und eine beliebige Formgebung derselben eine optimale Wärmeableitung der an der bzw. den Auffangelektroden auftretenden Verlustwärme erreicht wird. Zudem treten gegenüber bekannten Elektronenstrahlauffängern auch bei hohen elektrischen Spannungen keine Isolationsprobleme hinsichtlich der Durchschlagsfestigkeit zwischen Auffangelektrode(n) und metallischem Gehäuse auf. Darüber hinaus lassen sich die einzelnen Auffängerteile, wie Auffangelektrode(n), Isolationsteil (z.B. Hohlzylinder) und metallisches Gehäuse durch Zusammenstekken einfach montieren und sind außerdem durch gute Zugänglichkeit leicht vorprüfbar.

Ein Ausführungsbeispiel der Erfindung ist in den Figuren der Zeichnung dargestellt und wird im folgenden näher beschrieben. Es zeigen:
Fig. 1 einen erfindungsgemäßen Elektronenstrahlauffänger schematisch im Schnitt und
Fig. 2 den Elektronenstrahlauffänger der Fig. 1 im Schnitt II-II.

Der in den Figuren 1 und 2 dargestellte Elektronenstrahlauffänger ist als Zweistufen-Kollektor ausgebildet und besteht im wesentlichen aus zwei den Elektronenstrahl umgebenden, in Richtung der Elektronenstrahlachse durch Isolierkörper 8 voneinander beabstandeten hohlzylindrischen Auffangelektroden 5, 6. Die erste Auffangeelektrode 5 weist eine Elektronenstrahleintrittsöffnung 7 auf, und die zweite Auffangelektrode 6 ist mit dem Auffängerboden versehen, der zum Verhindern eines Elektronenrückfließens zweckmäßig trichterförmig zugespitzt ist. Die beiden über die ringförmigen Isolierkörper 8 miteinander verbundenen Auffangelektroden 5, 6 sind von einem elektrischen Isolationsteil 1 umgeben in einem metallischen Gehäuse 4 angeordnet. Das elektrische Isolationsteil 1 besteht aus mehreren in axialer Richtung verlaufenden länglichen Isolierteilen 2, die in eine elastische Isoliermasse 3 eingebettet sind. Die in die elastische Isoliermasse eingebetteten länglichen Isolierteile 2 berühren zweckmäßig mit ihren äußeren Randbereichen sowohl die Auffangelektroden 5, 6 als auch das metallische Gehäuse 4. In diesem Ausführungsbeispiel sind die länglichen Isolierteile 2 als Stäbe ausgebildet. Die länglichen Isolierteile 2 können aber auch beliebige andere Formen, z.B. die von Halbschalen haben und vorzugsweise aus Bornitrid, Aluminiumoxid, Berylliumoxid, Aluminiumnitrid oder dergleichen bestehen. Die elastische Isoliermasse 3 besteht vorzugsweise aus Silikonkautschuk. Aber auch andere elastische Isoliermassen mit ähnlich günstigen Eigenschaften, insbesondere hoher Wärmeleitfähigkeit, sind verwendbar. Die Auffangelektroden 5, 6 und das metallische Gehäuse 4 bestehen vorzugsweise aus Kupfer. Die Auffangelektroden 5, 6 und/oder das metallische Gehäuse 4 können jedoch statt aus Kupfer aus Molybdän oder aus ähnlichen Metallen bzw. Legierungen bestehen.

Der Zusammenbau des Elektronenstrahlauffängers ist denkbar einfach. Das im Zwischenraum eines Doppelzylinders durch Einfügen der länglichen Isolierteile 2 und deren Einbettung, z.B. durch Vergießen, in eine elastische Isoliermasse 3, vorzugsweise Silikonkautschuk, vorgefertigte elektrische Isolationsteil 1, in diesem Beispiel ein hohlzylindrisches Teil, wird über die zuvor mit dem Isolierkörper 8 (Isolierring) verlöteten (Metall-Keramik-Technik) Auffangelektroden 5, 6 geschoben und diese Teile anschließend in das metallische, insbesondere zur Wärmeableitung und HF-Abschirmung dienende Gehäuse paßgenau eingefügt. Dabei ist es vorteil haft, wenn die äußeren Randbereiche der länglichen Isolierteile 2 mit den Wandungen der Auffangelektroden 5, 6 und des metallischen Gehäuses 4 in engem Kontakt stehen.

## Patentansprüche

1. Elektronenstrahlauffänger für Laufzeitröhren, insbesondere Wanderfeldröhren, mit einer oder mehreren den Elektronenstrahl umgebenden, in Richtung der Elektronenstrahlachse durch Isolierkörper voneinander beabstandeten Auffangelektroden, die von einem elektrischen Isolationsteil umgeben in einem metallischen Gehäuse angeordnet sind, **dadurch gekennzeichnet**, daß das elektrische Isolationsteil (1) aus mehreren in axialer Richtung verlaufenden länglichen Isolierteilen (2) besteht, die in eine elastische Isoliermasse (3) eingebettet sind.

2. Elektronenstrahlauffänger nach Anspruch 1, **dadurch gekennzeichnet**, daß die in eine elastische Isoliermasse (3) eingebetteten länglichen Isolierteile (2) mit ihren äußeren Randbereichen sowohl die Auffangelektrode(n) (5, 6) als auch das metallische Gehäuse (4) berühren.

3. Elektronenstrahlauffänger nach Anspruch 1 oder 2, **dadurch gekennzeichnet**, daß die länglichen Isolierteile (2) Halbschalen, Segmente oder Stäbe sind.

4. Elektronenstrahlauffänger nach einem der Ansprüche 1 bis 3, **dadurch gekennzeichnet**, daß die länglichen Isolierteile (2) aus Bornitrid, Aluminiumoxid, Berylliumoxid oder Aluminiumnitrid bestehen.

5. Elektronenstrahlauffänger nach einem der Ansprüche 1 bis 4, **dadurch gekennzeichnet**, daß die Isoliermasse (3) aus Silikonkautschuk besteht.

6. Elektronenstrahlauffänger nach einem der Ansprüche 1 bis 5, **dadurch gekennzeichnet**, daß die Auffangelektroden (5, 6) und das metallische Gehäuse (4) aus Kupfer bestehen.

7. Verfahren zum Herstellen eines Elektronenstrahlauffängers nach einem der Ansprüche 1 bis 6, **dadurch gekennzeichnet**, daß die länglichen Isolierteile (2) in den Zwischenraum eines Doppelzylinders eingefügt und in diesem in die Isoliermasse (3) gebettet werden und daß das dabei gebildete hohlzylinderförmige Isolationsteil (1) anschließend über die Auffangelektrode(n) (5, 6) geschoben und dieses Gebilde dann in das metallische Gehäuse (4) paßgenau eingefügt wird.

8. Verfahren nach Anspruch 7, **dadurch gekennzeichnet**, daß das hohlzylinderförmige Isolationsteil (1) zum Freilegen der äußeren Randbereiche der länglichen Isolierteile (2) innen und außen abgedreht wird.
